# FASCICULE DE BREVET EUROPEEN

(11) **EP 1 443 001 B1**
(45) Date de publication et mention de la délivrance du brevet: **25.07.2007**
(21) Numéro de dépôt: 03360011.5
(22) Date de dépôt: 29.01.2003
(51) Int. Cl.: B65F 1/14

(54) **Dispositif de support de poubelles d'exterieur**
Haltevorrichtung für Aussenmüllbehälter
Support device for exterior litter baskets

(43) Date de publication de la demande: 04.08.2004
(73) Titulaire: Dentand, Bernard, 74100 Vetraz-Monthoux (FR)
(72) Inventeur: Dentand, Bernard, 74100 Vetraz-Monthoux (FR)
(74) Mandataire: Arbousse-Bastide, Jean-Claude Ph.

(56) Documents cités:
- FR-A- 2 426 627
- FR-A- 2 514 244
- FR-A- 2 788 503
- US-A- 3 662 979

## Description

La présente invention a pour objet un dispositif de support de poubelles d'extérieur.

Les poubelles d'extérieur actuelles que l'on trouve dans les rues des agglomérations et qui sont destinées à l'usage des passants se présentent généralement sous la forme d'une simple corbeille métallique de forme cylindrique que l'on vient accrocher sur un support de forme tubulaire de section ronde ou carré solidarisé à une paroi verticale ou au sol.

Le support de forme tubulaire comporte inférieurement un moyen d'ancrage de la base de la corbeille et supérieurement un moyen de verrouillage de la corbeille sur ledit support.

Le moyen d'ancrage consiste généralement en un simple crochet permettant l'engagement du bord inférieur de la corbeille tandis que le moyen de verrouillage consiste en une serrure de conception simple, nécessitant d'être manoeuvrée en verrouillage et en déverrouillage à l'aide d'un outil ce qui constitue une perte de temps pour l'opérateur chargé de vider ou de remplacer la poubelle.

D'autres supports permettant un montage et démontage plus rapide tels que celui décrit dans le document FR2788503 qui comporte des moyens de verrouillage constitués d'une part d'un crochet comportant un logement d'axe horizontal destiné à recevoir un élément annulaire solidaire d'une corbeille en engageant verticalement ledit élément annulaire au fond du logement du crochet et d'autre part d'une pièce mobile en pivotement et rappelée élastiquement de manière à fermer ledit logement. L'élément annulaire est alors positionné au fond du logement sous la paroi de fermeture de la pièce mobile et à distance de celle-ci tandis que le déverrouillage est effectué au moyen d'une clef permettant de faire pivoter la pièce mobile.

Toutefois, si ce dispositif permet un verrouillage et déverrouillage plus rapide, de nombreuses poubelles sont arrachées de leur support en effectuant notamment une série de basculements de la corbeille rendus possibles du fait du jeu existant au niveau de l'élément annulaire dans le logement du crochet.

La présente invention a pour but de remédier à ces inconvénients en proposant un dispositif d'accrochage pour poubelles d'extérieur qui permet d'accrocher et de décrocher rapidement lesdites poubelles et d'avoir un bon maintien en position de ces dernières empêchant leur arrachement.

Le dispositif de support pour poubelles d'extérieur notamment en forme de corbeille ou de panier est du type constitué d'un support vertical comprenant inférieurement un moyen d'ancrage de la base d'une poubelle et supérieurement un moyen de verrouillage pour le maintien en position de la poubelle sur le support et le verrouillage est réalisé selon une direction horizontale par l'encliquetage d'un axe de verrouillage horizontal, solidaire de la poubelle, dans un logement pratiqué dans une chape solidaire dudit support, fermé par un taquet mobile en pivotement autour d'un axe horizontal et rappelé en position de fermeture par des moyens élastiques, une fois l'axe de verrouillage engagé au fond dudit logement, en sorte que ledit axe de verrouillage est maintenu étroitement dans ledit logement derrière la paroi de fermeture dudit taquet qui bloque ledit axe contre le fond du logement. L'axe de pivotement du taquet est accessible au moyen d'un outil de manoeuvre pour permettre la libération de l'axe de verrouillage et le décrochage de la poubelle de son support.

Le taquet sera réalisé de préférence à partir d'une plaque métallique présentant une forme globalement rectangulaire et pliée à l'une de ses extrémités, formant la paroi de fermeture, en forme de V de manière à permettre l'encliquetage de l'axe de verrouillage de la poubelle dans le logement de la chape. En outre l'extrémité du taquet, opposée à celle pliée en V sera solidarisée à l'axe de pivotement et pourra être pliée dans le sens inverse de l'aile interne du V et comporter des encoches permettant la solidarisation du taquet à des moyens élastiques fermeture rappelant ce dernier en position de fermeture.

La partie pliée de l'extrémité du taquet, opposée à celle en forme de V, comportera par exemple deux encoches pratiquées chacune dans ses côtés longitudinaux de manière à solidariser dans chacune desdites encoches l'extrémité libre d'un ressort hélicoïdale, l'autre étant extrémité dudit ressort étant solidarisée à un point supérieur de la chape.

L'axe de verrouillage sera fixé de préférence dans un boîtier métallique de forme parallélépipédique rectangle qui sera solidarisé par l'une de ses faces à la partie supérieure de la paroi de la poubelle et ouvert à l'une de ses faces opposée à la face solidarisée à ladite poubelle de manière à permettre l'emboîtement de la chape dans ledit boîtier et l'encliquetage de l'axe de verrouillage.

Le boîtier pourra comporter une échancrure pratiquée dans l'un des cotés du boîtier adjacents à sa face ouverte de manière à permettre l'accès au moyen de l'outil de manoeuvre de pivotement du taquet.

Les avantages et les caractéristiques de la invention ressortiront plus clairement de la description qui suit et qui se rapporte au dessin annexé, lequel en représente un mode de réalisation non limitatif.
- la figure 1 représente une vue en perspective d'un dispositif de support de poubelle selon la présente invention solidarisé au sol et sur lequel est accrochée et verrouillée, par encliquetage, une poubelle en forme de corbeille cylindrique.
- la figure 2 selon la présente invention représente une vue de profil du dispositif de support de la figure 1 avec la poubelle qui lui est accrochée.
- la figure 3a représente une vue de dessus de la chape solidarisée au support vertical et des moyens d'encliquetage associés aux moyens de rappel élastiques.
- la figure 3b représente une vue de face de la chape et des moyens d'encliquetage représentés sur la figure 3a .
- la figure 3c représente une vue en coupe selon AA de la chape et des moyens d'encliquetage représentés sur la figure 3a.
- la figure 4a représente une vue en perspective de la chape destinée à être solidarisée à un support vertical pour poubelle.
- la figure 4b représente une vue en perspective du taquet d'encliquetage.
- la figure 4c représente une vue en perspective du boîtier fixé sur une poubelle et destiné à recevoir l'axe d'encliquetage d'une poubelle.
- la figure 5a montre la phase d'approche de l'élément tubulaire d'une poubelle en vue de son encliquetage dans la chape d'un support vertical.
- la figure 5b représente la phase de contact de l'élément tubulaire avec la paroi de fermeture en forme de V du taquet d'encliquetage.
- la figure 5c représente la phase d'encliquetage de l'élément tubulaire dont la poussée exercée sur celui-ci dans un plan horizontal entraîne le soulèvement du taquet en pivotement.
- la figure 5d représente une vue en coupe partielle du dispositif de support pour poubelle une fois l'encliquetage de l'élément tubulaire réalisé.

Si on se réfère à la figure 1, on peut voir qu'un dispositif de support 1 selon la présente invention comporte un support tubulaire 2 réglable en hauteur, de section carré et solidarisé verticalement à un sol 2' par l'intermédiaire d'une patte 20', lequel support tubulaire 2 présente inférieurement une pièce 20, solidarisée à sa face avant 21, munie d'un logement 22 permettant l'encastrement du bord inférieur 30 d'une poubelle 3 métallique en forme de panier cylindrique et supérieurement des moyens de verrouillage réversible de la partie supérieure du panier 3.

Si on se réfère également aux figures 3a,3b et 3c on peut voir que l'ensemble de verrouillage est constitué d'une part d'une chape 4 solidarisée à la face avant de l'élément tubulaire 2 grâce à une patte de fixation 40 et dans laquelle un taquet 5, monté en rotation autour d'un axe de pivotement 41 solidarisé par soudage au taquet 5, permet l'encliquetage d'un axe de - verrouillage 31 solidarisé dans un boîtier 32 fixé à la partie supérieure du panier 3, lequel boîtier 32 recouvre la chape 4 comme on peut le voir sur les figures 1 et 2, une fois l'encliquetage et l'accrochage du panier 3 au support tubulaire 2 réalisés.

La figure 4a montre une chape 4 réalisée à partir d'une plaque métallique pliée de manière à former un plateau horizontal 42 et deux pans verticaux 43 perpendiculaires à ce dernier. Chaque pan 43 comporte d'une part un orifice 44 destiné à recevoir l'axe horizontal de pivotement 41 du taquet 5 et d'autre part, sensiblement à hauteur des orifices 44, une découpe 45 se prolongeant jusqu'au plateau 42 et formant une ouverture permettant de loger l'axe de verrouillage 31 de la poubelle 3, parallèlement à l'axe de pivotement 41, lors de son encliquetage.

On peut voir également sur la figure 3c que la chape 4 est recouverte à sa face supérieure par une plaque métallique 6 solidarisée à la chape 4 et pliée en angle droit à ses deux extrémités 60 et 61, l'une des deux extrémités 60 comportant deux orifices 62 pour sa fixation au support 2.

Si on se réfère maintenant à la figure 4b on peut voir que le taquet 5 est réalisé à partir d'une plaque métallique pliée à l'une de ses extrémités 50 en forme de V tandis que l'autre extrémité 53, opposée à celle 50 en forme de V, est pliée dans le sens inverse de l'aile interne 54 du V, correspondant à la première pliure de ce dernier, et comporte deux encoches 51,51' pratiquées dans ses côtés longitudinaux, perpendiculaires aux pliures, de manière à pouvoir accrocher l'une des deux extrémités 47,47' de deux ressorts hélicoïdaux 46,46' (figure 3c) permettant d'exercer une force de rappel sur le taquet 5 en position de fermeture. La base du V est ainsi en contact avec le plateau 42 et vient bloquer par son aile interne 54 l'axe de verrouillage contre le fond des découpes 45 maintenant celui-ci en position fixe de verrouillage dans la chape 4, comme on peut le voir sur la figure 5d. L'autre extrémité 48,48' des deux ressorts 46,46' est accrochée à un axe 49 solidarisé dans une encoche 49' pratiquée dans chaque supérieur avant des pans 43 de la chape 4, comme on peut le voir sur la figure 4a et sur la figure 3c.

Le boîtier 32 dans lequel est fixé l'axe de verrouillage 31 est représenté à la figure 4c et présente une forme parallélépipédique rectangle comportant une face arrière 33 en forme d'arc de cercle permettant sa solidarisation à une poubelle 3 cylindrique et ouvert à sa face avant 34. L'une des faces latérales 35 du boîtier comporte une échancrure 36 permettant le passage d'un outil pour le manoeuvrement de l'axe de verrouillage 31 en ouverture du taquet 5. Deux orifices 37 pratiqués dans les deux faces latérales 35 du boîtier 32 sont destinés à recevoir l'axe de verrouillage 31 parallèlement à la face avant 34 et à la face arrière 33 du boîtier 32.

On peut voir sur la figure 5c que lors de l'opération d'accrochage d'une poubelle 3 à un support 2 l'axe de verrouillage 31 est amené contre l'aile externe 55 du taquet 5 inclinée par rapport à un plan vertical et permettant le soulèvement du taquet 5 qui pivote autour de son axe 41 sous la poussée exercée par l'axe de verrouillage 31 dans un plan sensiblement horizontal, ce dernier venant alors se loger dans l'espace délimité par le bord des découpe 45 et l'aile interne 54 du V (figure 5d). Le déverrouillage est effectué en actionnant l'axe de pivotement 41 du taquet 5 ce qui a pour effet de soulever ce dernier libérant l'axe de verrouillage 31 solidaire de la poubelle 3 permettant son décrochage du support 2.

On notera que le support 2 peut être un tube que l'on vient enfiler sur les poteaux existants de manière à éviter leur changement. Le tube pourra comporter intérieurement des cannelures longitudinales permettant de faire passer les éléments en saillie des poteaux existants.

## Revendications

1. Dispositif de support de poubelles d'extérieur notamment en forme de corbeille ou de panier (3) du type constitué d'un support vertical (2) comprenant inférieurement un moyen d'ancrage (20) de la base (30) d'une poubelle (3) et supérieurement un moyen de verrouillage pour le maintien en position de la poubelle (3) sur le support (2) **caractérisé en ce que** le verrouillage est réalisé selon une direction horizontale par l'encliquetage d'un axe de verrouillage (31) horizontal, solidaire de la poubelle (3), dans un logement, pratiqué dans une chape (4) solidaire dudit support (2), fermé par un taquet (5) mobile en pivotement autour d'un axe (41) horizontal et rappelé en position de fermeture par des moyens élastiques (46, 46'), une fois l'axe de verrouillage (31) engagé au fond dudit logement, en sorte que ledit axe de verrouillage (31) est maintenu étroitement dans ledit logement, derrière la paroi de fermeture (54, 55) dudit taquet (5) qui bloque ledit axe (31) contre le fond (58) du logement et **en ce que** ledit axe de pivotement (41) du taquet (5) est accessible au moyen d'un outil de manoeuvre pour permettre la libération de l'axe de verrouillage (31) et le décrochage de la poubelle (3) de son support (2).

2. Dispositif de support selon la revendication 1 **caractérisé en ce que** le taquet (5) est réalisé à partir d'une plaque métallique présentant une forme globalement rectangulaire et pliée à l'une de ses extrémités (50), formant la paroi de fermeture, en forme de V de manière à permettre l'encliquetage de l'axe de verrouillage (31) de la poubelle (3) dans le logement de la chape (4).

3. Dispositif selon la revendication 2 **caractérisé en ce que** l'extrémité (53), du taquet (5), opposée à celle (50) pliée en V, est solidarisée à l'axe de pivotement (41) dudit taquet (5) et est pliée dans le sens inverse de l'aile interne (54) du V et comporte des encoches (51, 51') permettant de solidariser les moyens élastiques (46, 46') rappelant ledit taquet (5) en position de fermeture.

4. Dispositif selon la revendication 3 **caractérisé en ce que** la partie pliée de l'extrémité (53) du taquet (5) opposée à celle (50) en forme de V comporte deux encoches (51, 51') pratiquées chacune dans l'un des côtés longitudinaux (52, 52') de ladite partie de manière à solidariser dans chacune desdites encoches l'extrémité d'un ressort hélicoïdale (46, 46'), l'autre extrémité dudit ressort (46, 46') étant solidarisée à un point supérieur.

5. Dispositif de support selon l'une quelconque des revendications précédentes **caractérisé en ce que** l'axe de verrouillage (31) est fixé dans un boîtier (32) de forme parallélépipédique rectangle qui est solidarisé par l'une (33) de ses faces à la partie supérieure de la paroi de la poubelle (3) et est ouvert à l'une (34) de ses faces opposée à sa face (33) solidarisée à ladite poubelle (3) de manière à permettre l'emboîtement de la chape (4) dans ledit boîtier (32) et l'encliquetage de l'axe de verrouillage (5).

6. Dispositif de support selon la revendication 5 **caractérisé en ce qu'**une échancrure (36) est pratiquée dans l'un des côtés du boîtier adjacents à sa face ouverte (34) de manière à permettre l'accès au moyen de l'outil de manoeuvre à l'axe de pivotement (41) du taquet (5).

## Claims

1. Outside dustbin support device, specifically in the form of a rack or basket (3) of the type constituted by a vertical support (2) including at the bottom an anchorage device (20) for the base (30) of a dustbin (3) and at the top a locking device to hold the dustbin (3) in position on the support (2) characteristic in that locking is achieved along a horizontal axis by the engagement of a horizontal locking pin (31), which is solidarised to the dustbin (3), in a housing, practised by a yoke (4) which is solidarised to said support (2), closed by a mobile cleat (5) which pivots around a horizontal central pin (41) and returned to the closed position by elastic means (46, 46'), once the locking pin (31) has been engaged within said housing, in such a way that said locking pin (31) is held tightly in said housing, behind the closing panel (54, 55) on said cleat (5) which locks said pin (31) against the bottom (58) of the housing and in that said pivoting pin (41) on the cleat (5) is accessible by means of a manoeuvring tool to enable the liberation of the locking pin (31) and the unhooking of the dustbin (3) from its support (2).

2. Support device in accordance with claim 1 characteristic in that the cleat (5) is made from a metal plate presenting a generally rectangular shape folded at one of its extremities (50), forming the V-shaped closing panel in such a way as to enable engagement of the locking pin (31) on the dustbin (3) in the yoke housing (4).

3. Device in accordance with claim 2 characteristic in that the extremity (53) of the cleat (5), opposite the one (50) folded into a V-shape is solidarised to the pivoting pin (41) on said cleat (5) and is folded in the inverse direction of the internal wing (54) of the V and comprises notches (51, 51') to solidarise the elastic means (46, 46') which return said cleat (5) to the closed position.

4. Device in accordance with claim 3 characteristic in that the folded part of the extremity (53) of the cleat (5) opposite to the V-shaped one (50) comprises two notches (51, 51'), each practised in one of the longitudinal sides (52, 52') of said part in such a way as to solidarise into each of said notches the extremity of a helicoidal spring (46, 46'), the other extremity of said spring (46, 46') being solidarised at a higher point.

5. Support device in accordance with any one of the previous claims characteristic in that the locking pin (31) is fixed into a box (32) in the form of a parallelepipedic rectangle which is solidarised by one (33) of its faces to the upper part of the outer wall of the dustbin (3) in such a way as to enable the interlocking of the yoke (4) in said box (32) and the engagement of the locking pin (5).

6. Support device in accordance with claim 5 characteristic in that an indentation (36) is practised in one of the sides of the box adjacent to its open face (34) in such a way as to allow access by means of a manoeuvring tool to the pivoting pin (41) on the cleat (5).

## Patentansprüche

1. Stützvorrichtung für Müllbehälter im Außenbereich, insbesondere in Korbform (3), bestehend aus einer vertikalen Stütze (2), die im unteren Bereich ein Verankerungsteil (20) für den Boden (30) des Müllbehälters (3) und im oberen Bereich ein Verriegelungsteil zur Aufrechterhaltung der Position des Müllbehälters (3) auf der Stützvorrichtung (2) umfasst, **dadurch gekennzeichnet, dass** die Verriegelung in horizontaler Richtung durch Einklinken eines horizontalen Verriegelungsbolzens (31) erfolgt, der vom Müllbehälter (3) getrennt ist, sich in einer Lagerung befindet und in ein Formteil (4) eingearbeitet ist, das von der genannten Stützvorrichtung (2) getrennt ist, durch eine um einen horizontalen Achsbolzen (41) drehbare mobile Sperre (5) verschlossen wird und durch elastische Teile (46, 46') in Schließposition gehalten wird, wobei der Verriegelungsbolzen (31) so auf den Boden der Lagerung gebracht wird, dass der genannte Verriegelungsbolzen (31) fest in dieser Lagerung hinter der Verschlusswand (54, 55) der genannten Sperre (5) gehalten wird, die den genannten Verriegelungsbolzen (31) gegen den Boden (58) der Lagerung blockiert, und wobei die genannte Drehachse (41) der Sperre (5) mit Hilfe eines Bedienwerkzeugs zugänglich ist, das die Freigabe des Verriegelungsbolzens (31) und das Aushängen des Müllbehälters (3) aus seiner Stützvorrichtung (2) gestattet.

2. Stützvorrichtung gemäß Anspruch 1, **dadurch gekennzeichnet, dass** die Sperre (5) ausgehend von einer Metallplatte erfolgt, die eine insgesamt rechteckige Form aufweist, an einem ihrer Enden (50) gebogen ist und die Verschlusswand in V-Form dergestalt darstellt, dass das Einklinken des Verriegelungsbolzens (31) des Müllbehälters (3) in die Lagerung des Formteils (4) ermöglicht wird.

3. Stützvorrichtung gemäß Anspruch 2, **dadurch gekennzeichnet, dass** das Ende (53) der Sperre (5), dem in V-Form gebogenen Ende (50) gegenüberliegend, mit der Drehachse (41) der genannten Sperre (5) verbunden ist, in die Gegenrichtung des inneren V-Flügels (54) gebogen ist und Einkerbungen (51, 51') enthält, die es gestatten, die elastischen Teile (46, 46') aufzunehmen, die die genannte Sperre (5) in ihrer Schließposition halten.

4. Stützvorrichtung gemäß Anspruch 3, **dadurch gekennzeichnet, dass** der gebogene Teil am Ende (53) der Sperre (5), dem in V-Form gebogenen Ende (50) gegenüberliegend, zwei Einkerbungen (51, 51') umfasst, die jeweils in eine der Längsseiten (52, 52') des genannten Teils derart eingearbeitet sind, dass in jeder dieser Einkerbungen das Ende einer Spiralfeder (46, 46') aufgenommen wird, wobei das andere Ende der genannten Feder (46, 46') mit einem oberen Punkt verbunden ist.

5. Stützvorrichtung gemäß einem der vorherigen Ansprüche, **dadurch gekennzeichnet, dass** der Verriegelungsbolzen (31) in einem quaderförmigen Kasten (32) befestigt ist, dessen eine Seite (33) mit dem Oberteil der Wand des Müllbehälters (3) verbunden ist und der an einer Seite (34), der Seite (33) gegenüberliegend, offen ist, die mit dem genannten Müllbehälter (3) dergestalt verbunden ist, dass die Aufnahme des Formteils (4) in diesem Kasten (32) und das Einklinken des Verriegelungsbolzens (5?) möglich ist.

6. Stützvorrichtung gemäß Anspruch 5, **dadurch gekennzeichnet, dass** ein bogenförmiger Ausschnitt (36) in eine der an die offene Seite (34) anschließenden Seiten des Kastens derart eingebracht ist, dass der Zugriff auf die Drehachse (41) der Sperre (5) mit Hilfe eines Bedienwerkzeugs ermöglicht wird.
